# EUROPÄISCHE PATENTANMELDUNG

(11) **EP 3 800 302 A1**
(43) Veröffentlichungstag der Anmeldung: **07.04.2021**
(21) Anmeldenummer: 20198627.0
(22) Anmeldetag: 28.09.2020
(51) Int. Cl.: E04B 1/00

(54) **ISOLIERKÖRPER ZUR WÄRMEDÄMMUNG ZWISCHEN EINEM BAUWERK UND EINEM VORKRAGENDEN AUSSENTEIL SOWIE EIN BAUWERK MIT EINEM VORKRAGENDEN AUSSENTEIL UND WENIGSTENS EINEM DAZWISCHEN ANGEORDNETEN ISOLIERKÖRPER**

(30) Priorität: 02.10.2019 DE 202019105444 U
(71) Anmelder: Sonntag, Susanne, 79790 Küssaberg (DE)
(72) Erfinder: HORSTMANN, Gerhard, verstorben (DE)
(74) Vertreter: Patentanwälte Dr. Keller, Schwertfeger Partnerschaft mbB

(57) **Zusammenfassung**

Die vorliegende Erfindung betrifft einen Isolierkörper zur Wärmedämmung zwischen einem Bauwerk und einem vorkragenden Außenteil, umfassend einen langgestreckten Dämmkörper (1) mit wenigstens einer Aussparung (2) zum Durchführen wenigstens einer Strebe. Der Dämmkörper (1) ist aus wenigstens einem Dämmmaterial erster Art und einem Dämmmaterial zweiter Art gefertigt, wobei die Wärmeleitfähigkeit λ₁ des Dämmmaterials erster Art kleiner ist als die Wärmeleitfähigkeit λ₂ des Dämmmaterials zweiter Art.

## Beschreibung

Die vorliegende Erfindung betrifft einen Isolierkörper zur Wärmedämmung zwischen einem Bauwerk und einem vorkragenden Außenteil sowie ein Bauwerk mit einem vorkragenden Außenteil und wenigstens einem dazwischen angeordneten Isolierkörper.

Befestigungstechnisch stellt das Anbringen von Balkonen, Attiken oder Vordächern an ein Bauwerk meistens keine große Schwierigkeit dar. Beispielsweise kann ein Kragarmbalkon bei einem bestehenden Gebäude nachgerüstet werden, indem an der Fassade des Bauwerks zunächst Löcher in die Stirnseite der Deckenplatte des Gebäudes gebohrt werden. In diese verankert man dann Bewehrungsstäbe oder Streben aus Stahl mit Hilfe geeigneter Injektionsmörtel für Schwerlasten. Diese Streben ragen aus der Fassade heraus und werden zur Verankerung der Balkonplatte genutzt. Bei der Balkonplatte handelt es sich häufig um ein Stahlbetonfertigteil.

Nachteilig bei dieser Montageart ist jedoch, dass die Gebäudehülle beschädigt und von den Streben durchsetzt wird, wodurch Heizwärme über die Streben und die Balkonplatte vermehrt aus dem Rauminneren nach draußen abfließen kann, was energetisch nachteilig ist. Man spricht in diesem Zusammenhang auch von Wärmebrücken.

Dabei ist es keinesfalls so, dass die Wärme zwischen dem vorkragenden Außenteil und dem Gebäudeinneren homogen aus dem Gebäudeinneren abtransportiert wird. So wird üblicherweise im Bereich um die Streben mehr Wärme aus dem Rauminneren abtransportiert als in den umliegenden Flächen. Auch ist beispielsweise eine montierte Balkonplatte für gewöhnlich an ihren Seiten, insbesondere durch kühlende Winde, besonders kälteexponiert, so dass dort ein besonders hoher Wärmegradient zum Rauminneren besteht und somit über die Seiten der Balkonplatte besonders effektiv Heizwärme abtransportiert werden kann.

Um die Bildung von Wärmebrücken generell einzudämmen, werden häufig Wärmedämmelemente eingesetzt, die beispielsweise die Balkonplatte von der Gehäusefassade räumlich abtrennen und aufgrund der dämmenden Eigenschaften den Wärmetransport zwischen der Balkonplatte und der Gehäusefassade reduzieren. Die Bewehrungsstreben laufen durch die Wärmedämmung hindurch, wie beispielsweise in der DE 10 2016 124 736 A1 gezeigt.

Der Dämmkörper ist üblicherweise einfach ausgebildet und besteht aus einem Material mit wärmedämmenden Materialeigenschaften. Er kann aber auch in Einzelelemente geteilt sein. Die EP 0 933 482 A2 beschreibt ein Fertigbauteil mit einem als vorgefertigtes Bauteil ausgebildeten Dämmkörper. Der Dämmkörper kann zweiteilig aufgebaut oder in Einzelelemente geteilt sein und ist vorzugsweise an der dem Gebäude zugewandten Seite mit einer Gleitschicht versehen.

Der Dämmkörper der EP 0 933 482 A2 ist zwar geeignet, eine Wärmedämmung zwischen einem Gebäude und einem vorkragenden Gebäudeteil zu erreichen, jedoch berücksichtigt er nicht, dass die Wärmeströme nicht überall homogen sind, wodurch die Dämmung nicht überall gleich effektiv ist. Diesbezüglich besteht Optimierungsbedarf.

Demnach ist es Aufgabe der vorliegenden Erfindung, den oben genannten Nachteil auszugleichen und einen Isolierkörper bzw. ein Bauwerk mit einem vorkragenden Außenteil und wenigstens einem dazwischen angeordneten Isolierkörper bereitzustellen, wobei der Isolierkörper zur Wärmedämmung zwischen einem Bauwerk und einem vorkragenden Außenteil ausgelegt ist und inhomogene Wärmeströme zwischen dem Bauwerk und dem vorkragenden Außenteil vermindern kann.

Diese Aufgabe wird durch einen Isolierkörper gemäß Anspruch 1 und ein Bauwerk gemäß Anspruch 9 gelöst. Bevorzugte Ausführungsvarianten finden sich in den Unteransprüchen wieder.

Der Erfinder hat erkannt, dass zur Erzielung einer effizienten Dämmung zwischen einer Gebäudefassade und einem auskragenden Außenteil nicht über die gesamte Länge der Verbindung homogen gedämmt werden muss, um den Wärmetransport von dem Gebäude nach außen effizient zu reduzieren. Durch den gezielten Einsatz unterschiedlicher Dämmmaterialien mit unterschiedlichen Dämmwerten und Dämmdicken lässt sich das Auftreten von Wärmebrücken und die Intensität von Wärmeströmen im Vergleich zu herkömmlichen Isolierkörpern deutlich reduzieren.

Dafür sieht die Erfindung einen Isolierkörper zur Wärmedämmung zwischen einem Bauwerk und einem vorkragenden Außenteil vor. Der Isolierkörper umfasst einen langgestreckten Dämmkörper mit wenigstens einer Aussparung zum Durchführen wenigstens einer Strebe.

Der Begriff der Aussparung ist erfindungsgemäß weit auszulegen. Die Aussparung muss generell nur dazu geeignet sein, dass eine Strebe durch den Dämmkörper geführt werden kann. Dies schließt nicht aus, dass innerhalb der Aussparung des Dämmkörpers eine oder mehrere Einrichtungen, beispielsweise zum Dämpfen von Schwingungen oder zum Fixieren von Streben oder zum Halten der Enden einer unterbrochenen Strebe vorgesehen sind. Die Aussparung ist weder auf den Durchmesser noch die Form der Strebe begrenzt und muss auch keinen linearen Verlauf aufweisen.

Der Dämmkörper besteht erfindungsgemäß aus wenigstens einem Dämmmaterial erster Art und einem Dämmmaterial zweiter Art, wobei die Wärmeleitfähigkeit λ₁ des Dämmmaterials erster Art kleiner ist als die Wärmeleitfähigkeit λ₂ des Dämmmaterials zweiter Art. Die Bereiche mit den Materialien unterschiedlicher Wärmeleitfähigkeit sind je nach Anforderungsprofil unterschiedlich auswählbar. Der Dämmkörper umfasst somit erfindungsgemäß verschiedene Bereiche, die unterschiedliche Wärmeleitfähigkeiten aufweisen.

Die Bezeichnung "Dämmmaterial erster Art" und "Dämmmaterial zweiter Art" bezieht sich erfindungsgemäß hauptsächlich darauf, dass wenigstens zwei Materialien vorgesehen sind, die verschiedene Dämmwerte erzielen. Es gibt zahlreiche Parameter (Dämmwerte) zur Charakterisierung von Dämmmaterialien, wie z.B. die Rohdichte, der Wärmedurchgangskoeffizient, die spezifische Wärmekapazität, der Wärmedampfdiffusionswiderstand und die Druckfestigkeit. Das wohl wichtigste Kriterium für die wärmedämmende Wirkung eines Dämmstoffes ist aber seine Wärmeleitfähigkeit. Sie wird als "Lambda-Wert" ("λ-Wert") bezeichnet und beschreibt, welche Wärmemenge von einer Seite eines Bauteils mit 1 m² Fläche und 1 m Dicke bei einem Temperaturunterscheid von 1 Kelvin zwischen innen und außen in einer Sekunde zur anderen Seite geleitet wird. Je geringer dieser Dämmwert ist, desto besser ist die Wärmedämmwirkung. Erfindungsgemäß ist vorgesehen, dass sich die verwendeten Dämmmaterialien insbesondere in ihrer Wärmeleitfähigkeit unterscheiden, und zwar, dass die Wärmeleitfähigkeit des Dämmmaterials erster Art kleiner ist als die Wärmeleitfähigkeit des Dämmmaterials zweiter Art.

Dabei ist die Verteilung des Dämmmaterials erster Art und zweiter Art bei dem daraus gebildeten Dämmkörper vorzugsweise so gewählt, dass im montierten Zustand des Isolierkörpers das Dämmmaterial erster Art besonders dort angeordnet ist, wo ein höherer Wärmegradient zwischen Gebäudeinnerem und vorkragendem Außenteil zu erwarten ist. Dort, wo ein geringerer Wärmegradient zu erwarten ist, kann dann das Dämmmaterial zweiter Art angeordnet sein, das gegebenenfalls kostengünstiger herzustellen ist.

Bei einer bevorzugten Ausführungsform ist ferner vorgesehen, dass der Dämmkörper in seiner Längsrichtung wenigstens einen ersten Abschnitt A und einen zweiten Abschnitt B aufweist, wobei im Querschnitt die Breite des ersten Abschnitts geringer ist als die Breite des zweiten Abschnitts.

Die Wirkung der Dämmung kann nämlich nicht nur über die Wahl des Dämmmaterials und der Wärmeleitfähigkeit gesteuert werden, sondern auch über die Dicke des verwendeten Dämmmaterials. In Kombination der genannten Parameter kann für jeden Anwendungsfall individuell ein Isolierkörper bereitgestellt sein, der auf die vorliegenden Gegebenheiten optimiert ist. So ist beispielsweise ein Isolierkörper vorgesehen, der für die Montage eines Balkons an einem frei stehenden Haus ausgelegt ist, das an den Außenseiten deutlich stärker kälteexponiert ist und demnach an diesen Stellen einen höheren Wärmegradienten zum Innenraum aufweist als beispielsweise ein Reihenhaus. Ein geeigneter Isolierkörper umfasst dann beispielsweise einen Dämmkörper, dessen Endabschnitte besonders hohe Dämmeigenschaften aufweisen.

Bei einer bevorzugten Weiterbildung ist vorgesehen, dass der erste Abschnitt A und der zweite Abschnitt B des Dämmkörpers über die Länge des Dämmkörpers alternierend angeordnet sind, wobei die Länge des ersten Abschnitts A und des zweiten Abschnitts B jeweils veränderbar ist. Weiter bevorzugt ist dabei, dass der erste Abschnitt des Dämmkörpers aus dem Dämmmaterial erster Art und der zweite Abschnitt des Dämmkörpers aus dem Dämmmaterial zweiter Art gefertigt ist. Diese Ausführungsform macht sich die Kombination der oben genannten Parameter zunutze. So ist die Breite des Dämmkörpers genau dort verringert, wo der Dämmkörper aus dem Dämmmaterial erster Art gefertigt ist, also eine niedrigere Wärmeleitfähigkeit aufweist und aus energetischer Sicht aus höherwertigem Material gefertigt ist. Alternativ ist bei einer bevorzugten Ausführungsform vorgesehen, dass der erste Abschnitt des Dämmkörpers aus dem Dämmmaterial zweiter Art und der zweite Abschnitt des Dämmkörpers aus dem Dämmmaterial erster Art gefertigt ist. Durch die alternierende Anordnung der ersten Abschnitte und der zweiten Abschnitte eignet sich dieser Isolierkörper für die breite Anwendung, da er besonders einfach in Serie gefertigt werden kann. Ferner werden bei dieser Ausführungsform Synergieeffekte ausgenutzt, die durch die alternierende Anordnung der verschiedenen Dämmmaterialien entstehen, so dass auch dieser Dämmkörper hervorragende Dämmwerte erzielt.

Bei einer bevorzugten erfindungsgemäßen Ausführungsform ist vorgesehen, dass der Dämmkörper eine Breite zwischen 20 und 300 mm, vorzugsweise zwischen 80 und 160 mm, aufweist. Das erfindungsgemäße Breiteintervall stellt ein Optimum dar, denn bei der Verwendung des Isolierkörpers sollte der Abstand zwischen dem auskragenden Außenteil und dem Bauwerk nicht zu groß gewählt sein, da sonst die Streben zum Verbinden des Bauwerks mit dem vorkragenden Außenteil eine größere Länge haben und vermehrt Wärme aus dem Innenraum des Gebäudes abtransportieren. Demnach sollte vorzugsweise die maximale Breite von 300 mm nicht weit nach oben überschritten werden. Die Breite des Dämmkörpers sollte aber auch nicht zu klein gewählt sein, da sonst die Dämmung nur begrenzt ihre Wirkung entfalten kann. Somit sollte vorzugsweise die minimale Breite von 20 mm nicht weit unterschritten werden. Grundsätzlich kann aber nach oben und unten von dem angegebenen bevorzugten Intervall abgewichen werden.

Bei einer weiteren bevorzugten Ausführungsform ist vorgesehen, dass der Dämmkörper eine Länge zwischen 400 und 2000 mm, vorzugsweise zwischen 800 und 1400 mm aufweist. Das erfindungsgemäße Längenintervall stellt ein Optimum dar. Denn bei den Montagearbeiten sollte der Dämmkörper handhabbar sein. Demnach sollte er vorzugsweise die maximale Länge von 2000 mm nicht weit überschreiten. Gleichzeitig soll aber die Länge des Dämmkörpers nicht zu kurz gewählt sein, da anderenfalls bei der Montage, beispielsweise einer Balkonplatte, zu viele Dämmkörper in Längsrichtung nebeneinander anzuordnen wären. An den Übergängen von einem Dämmkörper zu dem nächsten Dämmkörper bilden sich kleine Zwischenräume, die nicht optimal gedämmt und demnach zu vermeiden sind. Demnach sollte vorzugsweise die minimale Länge von 400 mm nicht weit unterschritten werden. Grundsätzlich kann aber nach oben und unten von dem angegebenen bevorzugten Intervall abgewichen werden.

Vorzugsweise ist vorgesehen, dass der Dämmkörper in dem Randbereich um die wenigstens eine Aussparung aus dem Dämmmaterial erster Art gefertigt ist, welches wiederum von Dämmmaterial zweiter Art umgeben ist. Gerade im Bereich um die Aussparung, durch die üblicherweise im Montagezustand eine Strebe verläuft, ist es wichtig, besonders effizient zu dämmen. Hierfür eignet sich insbesondere das Dämmmaterial erster Art, welches eine besonders kleine Wärmeleitfähigkeit aufweist. Vorzugsweise ist die Aussparung von dem Dämmmaterial erster Art ummantelt. Um den Mantel aus Dämmmaterial erster Art herum kann der Dämmkörper aus Dämmmaterial zweiter Art gefertigt sein.

Bei einer bevorzugten Ausführungsform ist vorgesehen, dass die Wärmeleitfähigkeit λ₁ des Dämmmaterials erster Art und/oder die Wärmeleitfähigkeit λ₂ des Dämmmaterials zweiter Art einen Wert zwischen 0,005 und 0,1 W/mK, vorzugsweise zwischen 0,02 und 0,04 W/mK aufweist. Damit handelt es sich um ideale Dämmmaterialien.

Ferner kann bei einer bevorzugten Ausführungsform vorgesehen sein, dass die Rohdichte des Dämmmaterials erster Art und/oder des Dämmmaterials zweiter Art einen Wert zwischen 20 bis zu 100 kg/m³ aufweist. Solche Werte erreichen in der Regel nur Materialien, die eine größere Porosität bzw. ein höheres Hohlraumvolumen aufweisen. Dies führt ebenfalls zu einer Verminderung der Wärmeleitfähigkeit und steigert somit die Wärmedämmfähigkeit des Dämmstoffes.

Wie bereits oben beschrieben, werden in der Regel mehrere Dämmkörper in Längsrichtung dicht nebeneinander positioniert. Am Übergang zwischen einem Dämmkörper zum nächsten entsteht ein kleiner Zwischenraum, der nicht optimal gedämmt ist. Um solche Zwischenräume zu vermeiden, ist bei einer bevorzugten Ausführungsform vorgesehen, dass der Isolierkörper wenigstens zwei Dämmkörper und wenigstens einen Verbindungskörper umfasst, wobei der Verbindungskörper eine Verbindung zwischen den beiden Dämmkörpern herstellt. Vorzugsweise ist der Verbindungskörper so ausgestaltet, dass er die Dämmkörper großzügig im Bereich, wo sie sich berühren, ummantelt, so dass im Übergangsbereich eine optimale Dämmung erzielt werden kann. Der Verbindungskörper ist vorzugsweise aus dem Dämmmaterial erster Art und/oder aus dem Dämmmaterial zweiter Art gefertigt. Er kann aber auch aus anderen Dämmmaterialien gefertigt sein.

Es versteht sich, dass der erfindungsgemäße Isolierkörper eine oder mehrere Isolierschichten oder eine Ummantelung für den wenigstens einen Dämmkörper umfassen kann.

Gegenstand der vorliegenden Erfindung ist ferner ein Bauwerk mit einem vorkragenden Außenteil und wenigstens einem dazwischen angeordneten Isolierkörper nach einem der vorhergehenden Ansprüche.

Bevorzugte Ausführungsformen der Erfindung werden in den nachfolgenden Zeichnungen näher erläutert:
- Fig. 1: zeigt eine perspektivische Seitenansicht auf einen erfindungsgemäßen Isolierkörper;
- Fig. 2: zeigt einen Querschnitt durch einen erfindungsgemäßen Isolierkörper in einer weiteren Ausführungsform.

Der Isolierkörper gemäß Fig. 1 umfasst einen langgestreckten Dämmkörper 1. Die Länge des Dämmkörpers 1 beträgt zwischen 400 und 2000 mm, vorzugsweise zwischen 800 und 1400 mm. Der Dämmkörper 1 weist im Längsschnitt eine dreifingrige Form auf. Die gewählte Form ist zweckmäßig, denn dadurch ist der Dämmkörper 1 in Längsrichtung in Abschnitte A und B unterschiedlicher Breite eingeteilt, die in der gezeigten Ausführungsform alternierend angeordnet sind. Abschnitt A weist eine geringere Breite auf als Abschnitt B. Vorzugsweise weist Abschnitt B eine Breite zwischen 20 und 300 mm, besonders bevorzugt zwischen 80 und 160 mm auf. Die Breite des Abschnitts A in der gezeigten Ausführungsvariante beträgt ungefähr die Hälfte der Breite von Abschnitt B, also zwischen 10 und 150 mm, besonders bevorzugt zwischen 40 und 120 mm. Es versteht sich, dass die Wahl der Breite je nach Wahl der Dämmmaterialien und der benötigten Intensität an Dämmung variieren kann. In der gezeigten Ausführungsform ist vorzugsweise Abschnitt A aus einem Dämmmaterial zweiter Art und Abschnitt B aus einem Dämmmaterial erster Art gefertigt. Dabei ist die Wärmeleitfähigkeit des Dämmmaterials erster Art geringer als die Wärmeleitfähigkeit des Dämmmaterials zweiter Art. Vorzugsweise beträgt die Wärmeleitfähigkeit des Dämmmaterials erster Art zwischen 0,005 und 0,1 W/mK, besonders bevorzugt zwischen 0,02 und 0,04 W/mK. Als Dämmmaterialien werden beispielsweise Kunststoffe wie Styropor oder geschäumte Kunststoffe wie Polyurethan und Phenolharzschaum oder Faserverbundwerkstoff, wie glasfaserverstärkter Kunststoff oder Recyclingmaterial wie Zellulose oder Kombinationen davon eingesetzt.

Wie in Fig. 1 zu erkennen, ist der Isolierkörper 1 von zahlreichen Streben 3 durchstoßen. Es kann sich dabei um Zug- und/oder Drucklaststreben handeln. Zum Durchführen der Streben 3 sind mehrere im Querschnitt runde Ausnehmungen 2 am Dämmkörper 1 verteilt angeordnet.

Fig. 2 zeigt einen Querschnitt durch einen erfindungsgemäßen Isolierkörper in einer weiteren Ausführungsform. Auch der Isolierkörper der Fig. 2 umfasst einen Dämmkörper 1, durch den eine Strebe 3, hier eine Zuglaststrebe, durchgeführt ist. Bei dem gezeigten Querschnitt des Dämmkörpers 1 markiert die Strebe 3 den Übergangsbereich zwischen einem ersten Abschnitt A und einem zweiten Abschnitt B des Dämmkörpers 1. Der erste Abschnitt A erstreckt sich unterhalb der Strebe 3 und der zweite Abschnitt B oberhalb der Strebe 3. Der Dämmkörper 1 ist im oberen Bereich B aus dem Dämmmaterial erster Art gefertigt und im unteren Bereich aus dem Dämmmaterial zweiter Art. Bei dieser Ausführungsform ist optional möglich, den Abschnitt B einseitig oder beidseitig in der Breite zu erweitern, also dass die Dämmdicke in Abschnitt B höher ist als die Dämmdicke in Abschnitt A. Es versteht sich, dass zusätzlich oder alternativ auch der Abschnitt A in der Breite erweitert werden kann. Ferner ist in der Fig. 2 ein in Abschnitt A angeordnetes Drucklager 4 des Dämmkörpers 1 zu erkennen, welches durch den Dämmkörper 1 hindurchläuft. Der erfindungsgemäße Dämmkörper 1 kann eine oder mehrere Drucklager 4 umfassen, die vorzugsweise parallel entlang seiner Längsrichtung angeordnet sind.

Der Dämmkörper 1 wird zwischen einem Bauwerk und einem vorkragenden Außenteil montiert. Dazu werden vorzugsweise die Streben durch den Isolierkörper durchgeführt, womit der Isolierkörper auf den Streben gelagert ist. Bei der Montage werden meistens mehrere Dämmkörper 1 nebeneinander angeordnet. Um an dem Übergangsbereich zwischen einem ersten und einem zweiten Dämmkörper 1 eine Wärmebrücke zu vermeiden, ist bei einer bevorzugten, nicht gezeigten Ausführungsform vorgesehen, dass ein Verbindungskörper diesen Übergangsbereich ummantelt.

Es versteht sich, dass die beispielhaft gezeigten Isolierkörper weitere nicht gezeigte Elemente, die beispielsweise der Statik des Dämmkörpers dienen oder eine oder mehrere Isolierschichten oder eine Ummantelung für den wenigstens einen Dämmkörper umfassen können.

## Patentansprüche

1. Isolierkörper zur Wärmedämmung zwischen einem Bauwerk und einem vorkragenden Außenteil, umfassend einen langgestreckten Dämmkörper (1) mit wenigstens einer Aussparung (2) zum Durchführen wenigstens einer Strebe, **dadurch gekennzeichnet, dass** der Dämmkörper (1) aus wenigstens einem Dämmmaterial erster Art und einem Dämmmaterial zweiter Art gefertigt ist, wobei die Wärmeleitfähigkeit λ₁ des Dämmmaterials erster Art kleiner ist als die Wärmeleitfähigkeit λ₂ des Dämmmaterials zweiter Art.

2. Isolierkörper nach Anspruch 1, **dadurch gekennzeichnet, dass** der Dämmkörper in seiner Längsrichtung wenigstens einen ersten Abschnitt (A) und wenigstens einen zweiten Abschnitt (B) aufweist, wobei im Querschnitt die Breite des ersten Abschnitts (A) geringer ist als die Breite des zweiten Abschnitts (B).

3. Isolierkörper nach Anspruch 2, **dadurch gekennzeichnet, dass** der erste Abschnitt (A) und der zweite Abschnitt (B) des Dämmkörpers (1) über die Länge des Dämmkörpers (1) alternierend angeordnet sind, wobei die Länge des ersten Abschnitts (A) und/oder des zweiten Abschnitts (B) jeweils veränderbar ist.

4. Isolierkörper nach Anspruch 2 oder 3, **dadurch gekennzeichnet, dass** der erste Abschnitt
(A) des Dämmkörpers (1) aus dem Dämmmaterial zweiter Art und der zweite Abschnitt
(B) des Dämmkörpers (1) aus dem Dämmmaterial erster Art gefertigt ist.

5. Isolierkörper nach Anspruch 2 oder 3, **dadurch gekennzeichnet, dass** der erste Abschnitt
(A) des Dämmkörpers (1) aus dem Dämmmaterial erster Art und der zweite Abschnitt
(B) des Dämmkörpers (1) aus dem Dämmmaterial zweiter Art gefertigt ist.

6. Isolierkörper nach einem der vorhergehenden Ansprüche, **dadurch gekennzeichnet, dass** der Dämmkörper (1) eine Breite zwischen 20 und 300 mm, vorzugsweise zwischen 80 und 160 mm aufweist.

7. Isolierkörper nach einem der vorhergehenden Ansprüche, **dadurch gekennzeichnet, dass** der Dämmkörper (1) eine Länge zwischen 400 und 2000 mm, vorzugsweise eine Länge zwischen 800 und 1400 mm aufweist.

8. Isolierkörper nach einem der vorhergehenden Ansprüche, **dadurch gekennzeichnet, dass** der Dämmkörper (1) um die wenigstens eine Aussparung (2) herum aus dem Dämmmaterial erster Art gefertigt ist, welches vom Dämmmaterial zweiter Art umgeben ist.

9. Isolierkörper nach einem der vorhergehenden Ansprüche, **dadurch gekennzeichnet, dass** die Wärmeleitfähigkeit λ₁ des Dämmmaterials erster Art und/oder die Wärmeleitfähigkeit λ₂ des Dämmmaterials zweiter Art einen Wert zwischen 0,005 und 0,1 W/mK, vorzugsweise zwischen 0,02 und 0,04 W/mK aufweist.

10. Isolierkörper nach einem der vorhergehenden Ansprüche, **dadurch gekennzeichnet, dass** die Rohdichte des Dämmmaterials erster Art und/oder zweiter Art einen Wert zwischen 20 und 100 kg/m³ aufweist.

11. Isolierkörper nach einem der vorhergehenden Ansprüche, **dadurch gekennzeichnet, dass** der Isolierkörper wenigstens zwei Dämmkörper und wenigstens einen Verbindungskörper umfasst, wobei der Verbindungskörper eine Verbindung zwischen den beiden Dämmkörpern herstellt.

12. Isolierkörper nach Anspruch 11, **dadurch gekennzeichnet, dass** der Verbindungskörper die Dämmkörper ummantelt.

13. Isolierkörper nach einem der Ansprüche 11 oder 12, **dadurch gekennzeichnet, dass** der Verbindungskörper aus dem Dämmmaterial erster Art und/oder dem Dämmmaterial zweiter Art gefertigt ist.

14. Isolierkörper nach einem der vorhergehenden Ansprüche, **dadurch gekennzeichnet, dass** als Dämmmaterialien erster Art und/oder als Dämmmaterialien zweiter Art ein oder mehrere der folgenden Materialien verwendet werden: Kunststoff, Styropor, geschäumter Kunststoff, Polyurethan, Phenolharzschaum, glasfaserverstärkter Kunststoff, Faserverbundwerkstoff, Recyclingmaterial, Zellulose.

15. Bauwerk mit einem vorkragendem Außenteil und wenigstens einem dazwischen angeordneten Isolierkörper nach einem der Ansprüche 1 bis 14.
